# EUROPÄISCHE PATENTANMELDUNG

(11) **EP 0 001 094 A1**
(43) Veröffentlichungstag der Anmeldung: **21.03.1979**
(21) Anmeldenummer: 78100795.0
(22) Anmeldetag: 31.08.1978
(51) Int. Cl.: B65D 77/20

(54) **Heissversiegelbarer Behälter**

(30) Priorität: 12.09.1977 DE 7728150 U
(71) Anmelder: BEHRINGWERKE Aktiengesellschaft, 35001 Marburg (DE)
(72) Erfinder: Weiler, Herbert, Dr., D-3550 Marburg/Lahn (DE); Schneider, Hans, D-3550 Marburg/Lahn (DE); Weyrich, Ludwin, D-3550 Marburg/Lahn (DE)
(74) Vertreter: Meyer-Dulheuer, Karl-Hermann, Dr.

(57) **Zusammenfassung**

Bei einem heißversiegelbaren Behälter (1), dessen Siegelnaht (5) eine geschlossene Kontur und dessen Deckel (3) eine Reißlasche (4) aufweist, besitzt die Siegelnaht an einer Stelle eine Ausbuchtung, die durch zwei gerade Nahtabschnitte (6, 6a) gebildet wird. Die beiden Nahtabschnitte schließen einen Winkel von 60° bis 120° ein. Der Scheitel (7) des Winkelszeigt in Richtung Reißlasche (4).

## Beschreibung

Gegenstand der Erfindung ist ein heißversiegelbarer Behälter, dessen Siegelnaht eine geschlossene Kontur mit Ausbuchtung aufweist.

Bei den bekannten mittels Siegelnaht verschlossenen Behältern aus siegelfähigem Kunststoff oder aus einem mit siegelfähigem Kunststoff kaschiertem Metall ist die Kontur der Naht vollkommen stetig ausgebildet, d.h. sie ist kreisförmig bei zylindrischen Behältern und viereckig mit abgerundeten Ecken bei quadratischen oder rechteckigen Behältern. Der Betrag der Kraft, der zum Aufreißen einer Siegelnaht erforderlich ist, ist proportional der Nahtstrecke, an die die Kraft angreifen muß. Diese Nahtstrecke ist bei den bekannten Nahtkonturen bei erstem Anreißen - Anreißen bedeutet, die Naht soweit aufreißen, daß eine Verbindung zwischen Außen- und Innenraum des Behälters hergestellt ist - besonders groß und wird mit zunehmendem Raaius der Kontur immer größer. Die Kraft zum Anreißen der Naht kann deshalb ein Vielfaches dessen betragen, was zum Aufreißen der angerissenen Naht noch notwendig ist.

Es bestand demnach die Aufgabe, einen heißversiegelbaren Behälter zu schaffen, bei dem die Kraft zum Anreißen der Siegelnaht größenordnungsmäßig nicht größer ist als die aufzubringende Kraft zum Aufreißen der Naht nach erfolgtem Anriß.

Die Aufgabe wird durch einen heißversiegelbaren Behälter gelöst, dessen Siegelnaht eine geschlossene Kontur und dessen Deckel eine Reißlasche aufweist, der dadurch gekennzeichnet ist, daß die Siegelnaht an einer Stelle eine Ausbuchtung besitzt, die durch zwei gerade Nahtabschnitte gebildet wird, wobei die beiden Nahtabschnitte einen Winkel von 60° bis 120° bilden.

Besonders vorteilhaft ist ein winkel von 90°, dessen Scheitel in Richtung Reißlasche zeigt.

Durch die erfindungsgemäße Ausbuchtung der Siegelnaht werden die Kräfte zum Anreißen der Naht über den Scheitel der Ausbuchtung in die Naht eingeleitet und erreichen im weiteren Verlauf des öffnens lediglich die Größenordnung der Kräfte, die zum Aufreißen der vollständig angerissenen Naht erforderlich sind.

Die Erfindung wird im Folgenden anhand der Figuren in beispielsweiser Ausführung näher erläutert.
Figur 1 zeigt eine Draufsicht des Behälters.
Figur 2 zeigt eine Seitenansicht des Behälters mit teilweise aufgerissenem Deckel.

Der Behälter 1 mit auskragendem Rand 2 ist mit einem Dekkel 3, der eine Reißlasche 4 aufweist, versiegelt. Behälter und Deckel bestehen entweder aus heißsiegelfähigem Material oder sind mit einem solchen kaschiert, wenn Behälter und/oder Deckel aus Metall bestehen. Die Siegelnaht 5 ist mit einer Ausbuchtung, die durch die geraden Nahtabschnitte 6 und 6 a gebildet wird, versehen. Der Scheitel7 der Ausbuchtung weist in Richtung Reißlasche 4.

## Patentansprüche

1. Heißversiegelbarer Behälter, dessen Siegelnaht eine geschlossene Kontur und dessen Deckel eine Reißlasche aufweist, dadurch gekennzeichnet, daß die Siegelnaht an einer Stelle eine Ausbuchtung besitzt, die durch gerade Nahtabschnitte gebildet wird, wobei die beiden .Nahtabschnitte einen Winkel von 60° bis 120° bilden.

2. Heißversiegelbarer Behälter nach Anspruch 1, dadurch gekennzeichnet, daß die Nahtabschnitte einen Winkel von 90° bilden, dessen Scheitel in Richtung Reißlasche liegt.
